# FASCICULE DE BREVET EUROPEEN

(11) **EP 1 741 475 B1**
(45) Date de publication et mention de la délivrance du brevet: **18.03.2009**
(21) Numéro de dépôt: 06300721.5
(22) Date de dépôt: 23.06.2006
(51) Int. Cl.: A63C 9/00

(54) **Fixation de surf des neiges**
Snowboardbindung
Snowboard binding

(30) Priorité: 05.07.2005 FR 0552062
(43) Date de publication de la demande: 10.01.2007
(73) Titulaire: Skis Rossignol, 38430 Moirans (FR)
(72) Inventeur: Pascal, Jean-Marc, 38340 Voreppe (FR); Perret, Laurent, 38500 Voiron (FR); Haupt, Olivier, 38500 Voiron (FR); Papon, Christophe, 38620 Montferrat (FR)
(74) Mandataire: Palix, Stéphane

(56) Documents cités:
- EP-A- 1 491 240
- WO-A-96/24412
- WO-A-03/031001
- FR-A- 2 838 979
- US-A1- 2003 038 456

## Description

### Domaine technique

L'invention se rattache au domaine des sports de glisse, et plus particulièrement du surf des neiges. Elle concerne plus particulièrement des agencements d'une fixation de surf, et plus spécifiquement des mécanismes d'articulation des sangles de serrage par rapport à l'embase de la fixation. Dans la suite de la description, l'embase sera considérée comme la partie de la fixation qui est rigide, et qui vient directement ou indirectement en contact de la face supérieure de la planche, qui comporte des portions latérales remontant le long de la chaussure, et qui peut éventuellement inclure un arceau arrière sur lequel est généralement montée une gouttière.

### Techniques antérieures

De façon générale, les fixations de surf des neiges destinées à recevoir des chaussures souples comportent donc une embase qui est fermement solidarisée à la planche de surf, et sur laquelle est maintenue la chaussure par l'intermédiaire d'une ou plus généralement deux sangles de serrage. Ces sangles de serrage sont situées d'une part au niveau du pied, et d'autre part, au niveau du cou de pied. Ces sangles assurent un serrage ferme du pied pour permettre la conduite de la planche. Ces sangles doivent présenter une capacité d'articulation latérale, pour permettre un mouvement de la sangle vers l'extérieur afin d'autoriser la mise en place de la chaussure.

Les sangles connues à ce jour sont fréquemment réalisées en un matériau souple et légèrement déformable, comme décrit dans le document EP 1 491 240.

C'est par la déformation d'une portion de la sangle que le mouvement d'articulation est ainsi obtenu. On conçoit toutefois que la rigidité nécessaire à la partie de la sangle s'oppose à une articulation libre de la sangle, et que cette dernière a donc tendance à revenir naturellement en position fermée au-dessus de l'embase. Ceci peut gêner l'utilisateur pour les opérations de chaussage, puisqu'il est nécessaire d'intervenir manuellement pour écarter la sangle du dessus de l'embase.

Le Demandeur a proposé dans le document FR 2 838 979 une solution à ce problème dans lequel les sangles présentent une certaine rigidité, et comportent une articulation constituée d'un axe rigide autour duquel peut pivoter la sangle. Des moyens de rappel assurent un maintien de la sangle dans une position stable, permettant ainsi l'introduction de la chaussure lors du chaussage, sans l'intervention manuelle de l'utilisateur.

Par ailleurs, les deux sangles de la fixation forment des éléments proéminents qu'il est peut-être avantageux de rabattre sur le dessus de l'embase, pour occuper un volume moindre lors du transport de la planche. Pour ce faire, les sangles possèdent généralement un point d'articulation supplémentaire, autorisant le pivotement autour d'un axe transversal, afin de permettre le rabattement de la sangle en direction de l'embase.

Ainsi, dans les documents FR 2 838 979 et US 6 679 515, la sangle comporte une double articulation à son extrémité montée sur l'embase. Une première articulation terminale permet le pivotement autour de l'axe transversal en vue du rabattement sur l'embase. Une seconde articulation décalée spatialement, permet l'ouverture de la sangle vers l'extérieur. La présence de ce double mécanisme constitue un point de fragilité, et ce d'autant plus que les sangles sont généralement fortement contraintes par un serrage important.

Le document W0 96/24412 décrit une fixation possédant une embase complexe, dont les deux flancs latéraux sont articulés par rapport à la partie centrale de l'embase. Ces flancs sont eux-mêmes reliés à des portions jouant le rôle de pédale, pour rabattre automatiquement les sangles sur le pied lorsque l'utilisateur chausse la fixation.

L'objectif de l'invention est de proposer une solution alternative à cette architecture, avec pour but de permettre ce double mouvement d'articulation au moyen d'un mécanisme simple et compacte.

### Exposé de l'invention

L'invention concerne donc une fixation de surf des neiges. Cette fixation comporte de façon connue une embase sur laquelle est montée une sangle de serrage du pied, et plus précisément sur la partie avant du pied, soit du cou de pied.

Cette sangle présente une capacité de mouvement autour d'un axe transversal, afin de permettre le rabattement de la sangle en direction de l'embase. Complémentairement, au moins une partie de la sangle possède une capacité de pivotement par rapport à l'embase, pour permettre le mouvement de la sangle vers l'extérieur, pendant les manoeuvres de chaussage.

Conformément à l'invention, cette partie de la sangle est reliée à l'embase par l'intermédiaire d'un mécanisme qui est articulé par rapport à l'embase autour d'un axe sensiblement perpendiculaire au plan longitudinal médian de la fixation, de manière à autoriser le mouvement de cette partie de la sangle vers l'extérieur. Ce mécanisme comporte également une articulation pivot avec la partie concernée de la sangle, pour autoriser le pivotement de cette partie de la sangle selon un mouvement de rabattement en direction de l'embase. Avantageusement, pour améliorer la compacité de l'ensemble, l'axe de pivotement du mécanisme par rapport à l'embase est concourant à l'axe de pivotement de la partie de la sangle mobile par rapport au mécanisme caractéristique.

Autrement dit, la fixation conforme à l'invention inclut une sangle qui est directement articulée par rapport à l'embase pour autoriser l'ouverture de la sangle par un pivotement vers l'extérieur. Cette articulation se prolonge par une seconde articulation en pivotement permettant le rabattement de la sangle sur l'embase. En d'autres termes, l'invention consiste à rassembler au sein d'un même mécanisme les deux articulations de pivotement. Ainsi, contrairement aux dispositifs existants, et notamment ceux décrits dans les documents US 6 679 515 et FR 2 838 979, c'est l'intégralité de la sangle selon l'invention qui est articulée en pivotement par l'extérieur. On obtient ainsi une double articulation plus compacte, et donc moins fragile et moins encombrante. En effet, l'axe de pivotement de la sangle pour son mouvement de rabattement sur l'embase, qui est donc sensiblement transversal à la fixation, passe à proximité directe, voire même traverse l'axe de pivotement de la sangle en permettant l'ouverture de cette dernière.

Avantageusement, le mécanisme peut comporter des moyens de rappel au niveau de son articulation sur l'embase, de manière à forcer la sangle à rester en position ouverte. Autrement dit, le mécanisme caractéristique peut comporter un ressort qui agit sur l'articulation montée directement sur l'embase, de manière à maintenir la sangle dans une position ouverte ou stable.

Selon une autre caractéristique de l'invention, le mécanisme peut comporter des moyens pour limiter l'amplitude de son mouvement en articulation par rapport à l'embase. Autrement dit, le mécanisme caractéristique empêche l'ouverture trop importante de la sangle vers l'extérieur, et cela afin que la sangle ne bascule pas dans une position totalement rabattue sur la planche lorsqu'elle est ouverte, mais, qu'au contraire, elle reste facilement manipulable.

En pratique, cette limitation d'amplitude peut être obtenue par une portion en excroissance, solidaire de l'extrémité de la sangle, et qui vient au contact pour buter sur l'embase lorsque la sangle atteint sa position d'ouverture maximale.

Complémentairement, le mécanisme conforme à l'invention peut comporter des moyens pour forcer son mouvement d'articulation par rapport à l'embase, et provoquer le rabattement de la sangle en direction du pied, sous l'effet de la descente de la chaussure vers l'embase.

Autrement dit, la fixation comporte un mécanisme qui referme automatiquement la sangle sur le pied lorsque la chaussure est introduite dans la fixation, à l'instar de ce qui est décrit dans le document WO 96/24412.

En pratique, ces moyens pour forcer le mouvement d'articulation du mécanisme peuvent comporter un levier, solidaire de l'extrémité de la sangle au niveau de son articulation, et qui s'étend en direction de l'intérieur de l'embase.

Selon une autre caractéristique de l'invention, la sangle peut comporter un dispositif télescopique, relié au mécanisme d'articulation, permettant le réglage de la longueur de la sangle, à la pointure et à la taille de la chaussure.

Complémentairement, le mécanisme caractéristique peut également comporter des moyens de limitation du mouvement d'articulation pivot de la sangle vers l'avant vers l'arrière. Autrement dit, le mécanisme caractéristique peut être prévu pour autoriser le rabattement complet de la sangle vers l'avant, mais au contraire empêcher que la sangle ne puisse être rabattue vers l'arrière dans le but de faciliter la mise en place de la sangle en position de chaussage.

Selon un mode de construction particulier, le mécanisme peut comporter :
■ un axe d'articulation solidaire de l'embase,
■ et une chape intermédiaire, comportant deux pattes montées sur cet axe d'articulation et une partie centrale comportant une portion formant l'axe de pivotement sur lequel est montée la sangle.
■ un capot monté avec capacité de pivotement sur la chape intermédiaire, ce capot étant solidaire du reste de la sangle.

### Description sommaire des figures

La manière de réaliser l'invention ainsi que les avantages qui en découlent ressortiront bien de la description du mode de réalisation qui suit, à l'appui des figures annexées dans lesquelles.
La figure 1 est une vue en perspective sommaire d'une fixation conforme à l'invention, vue depuis l'extérieur.
La figure 2 est une vue en perspective sommaire, vue depuis l'intérieur, de la fixation de la figure 1 dans laquelle seul l'arceau est montré, la partie basse de l'embase n'ayant pas été représentée.
La figure 3 est une vue en perspective sommaire du mécanisme de l'invention montré de manière éclatée.
La figure 4 est une vue en perspective sommaire montrant certains éléments de montage de l'extrémité de la sangle, montrée de manière assemblée à la figure 5.
La figure 6 est une vue en perspective sommaire de l'extrémité de la sangle, montrée du côté intérieur, incluant différents éléments complémentaires du mécanisme caractéristique.
La figure 7 est une vue en perspective sommaire d'un arceau équipé d'un second type de sangle.

### Manière de réaliser l'invention

Comme illustré à la figure 1, la fixation (1) comprend principalement une embase (2), comportant une partie basse (3), des flancs latéraux (4) et un arceau (5). La partie basse (3) est destinée à venir au contact de la planche, et se prolonge latéralement par des portions (4) remontant le long des flancs latéraux de la chaussure. Les deux portions (4) reçoivent vers l'arrière l'arceau (5) entourant le talon, et supportant une gouttière articulée (6).

Conformément à l'invention, la fixation (1) comporte une sangle (10) destinée à assurer le serrage de la chaussure par la fixation au niveau du cou de pied. Bien entendu, l'invention ne se limite pas uniquement à la sangle coopérant avec le cou de pied, mais couvre également les sangles avant non représentées.

Cette sangle (10) comporte une partie centrale formant un coussin rembourré de serrage (11). Ce coussin (11) est relié à un dispositif télescopique (12) assurant la liaison avec la partie rigide de la sangle. Cette partie rigide comporte deux bras (13) reliés au mécanisme caractéristique (20) permettant l'articulation de la sangle (10) par rapport à l'arceau (5).

Ainsi, comme illustré à la figure 2, le dispositif télescopique (12) comporte sous sa face interne trois gorges (13, 14 ,15) susceptibles d'accueillir une tige transversale (17) selon trois positions. La pièce (12) est elle-même solidarisée à la partie centrale ou coussin (11) de la sangle (10) par un système de glissage non représenté, et qui permet lorsqu'il est désolidarisé de disposer la tige transversale (17) dans la gorge (13-15) appropriée.

La tige transversale (17) est reliée au mécanisme caractéristique (20) par l'intermédiaire de deux tiges longitudinales parallèles (18), formant une boucle montée dans un capot (23) formée à l'extrémité de la sangle (11), et reliée au mécanisme caractéristique (20).

La construction de ce mécanisme apparaît plus clairement à la figure 3 dans laquelle on retrouve la pièce (12) recevant la tige transversale (17) montée à l'extrémité des tiges longitudinales (18) reliées en U insérées à l'intérieur d'une gorge (24) du capot (23). Ce capot (23) comporte en son centre une ouverture (25) recevant du côté extérieur la vis (27), et du côté intérieur le cylindre fileté (28) de la chape (30). La vis (27) maintient le capot (23) solidaire de la chape (30), tandis que le capot (23) peut tourner en rotation autour du cylindre (28) de la chape (30). La portion (31) de la chape (30) reçoit sur sa face interne deux pattes (35) parallèles l'une à l'autre, et percées chacune d'une ouverture (36).

Ces ouvertures (36) sont destinées à recevoir un axe (40) pour permettre le mouvement en rotation de la chape (30) par rapport audit axe (40). Cet axe (40) présente des évidements (41) à chacune de ses extrémités afin d'être installé au niveau d'une zone (50) de montage sur l'embase. Plus précisément, cette zone (50) comporte un évidement (51) permettant une mise en place des pattes (36) de la chape. Ce logement (51) est délimité par des portions de la paroi (52) de l'embase qui s'emmanchent dans les évidements (41) de l'axe (40). Un système de goupille ou de vissage peut être prévu pour traverser des perçages (53, 43) présents sur l'embase et l'axe (40). L'axe (40) peut également être issu de moulage avec l'embase, et recevoir la chape intermédiaire par encliquetage.
Ce mécanisme (20) présente deux axes de rotation concourants, à savoir un premier axe (7) permettant l'articulation de la sangle de l'intérieur vers l'extérieur (et vice versa), et un second axe (8) permettant la rotation de la sangle de l'avant vers l'arrière (et vice versa).

Un ressort de rappel (56) peut être prévu sur l'axe (40), pour être inséré entre les pattes (36) de la chape (30). Ce ressort (56) coopère d'une part, sur la portion (31) de la chape (30), et d'autre part, sur la face extérieure de l'embase, dans la zone de montage (50), de manière à forcer la chape (30) à pivoter autour de l'axe (40), dans un sens de l'ouverture de la sangle vers l'extérieur, selon la flèche E.

Complémentairement, le mécanisme comporte un levier (60) présentant un perçage (61) destiné à recevoir l'axe (40) lorsqu'il est mis en place entre les pattes (36) de la chape (30). Une face (62) de ce levier est destinée à venir au contact de la portion (31) de la chape (30) pour pivoter avec cette dernière. Le levier (60) présente une portion (63) agencée pour recevoir le contact de la chaussure de l'utilisateur, et en particulier la face latérale de la chaussure, lorsqu'elle est introduite dans la fixation.

Ce levier (60) est réalisé de préférence en matériau souple. En effet, ce levier doit être suffisamment long pour être efficace avec des chaussures de moindre largeur, mais ne doit pas gêner au chaussage des chaussures plus larges. Dans ce cas, le levier s'escamote par déformation élastique le long des cotés de l'embase.

La figure 4 illustre une autre caractéristique de l'invention, résultant d'une portion particulière du capot (23). Ainsi, le capot (23) possède une portion en excroissance (28), disposée à l'opposé du reste de la sangle, et dont une face (29) est configurée pour venir au contact de la face extérieure de l'embase lorsque la sangle est ouverte. On évite ainsi que la sangle ne pivote trop fortement vers l'extérieur, et ne vienne reposer sur la face supérieure de la planche.

La figure 4 illustre également les gorges (24) moulées dans le capot (23). Ces gorges sont destinées à recevoir les tiges longitudinales (18) à l'extrémité desquelles est fixée la tige transversale (17) du mécanisme télescopique de réglage de la longueur de la sangle. Les bras (26) du capot (23) permettent de rigidifier en la flexion les tiges (18), pour plus d'efficacité d'ouverture du système d'articulation.

Après montage due capot (23) sur la chape caractéristique (30), le capot (23) vient pivoter autour de l'axe du cylindre (28), non visible à la figure 4, présent sur la face extérieure de la portion (31) de la chape. Un ergot (32) est disposé sur la circonférence de la partie circulaire de la portion (31), pour venir en butée avec des épaulements (21,22) formés sur le capot (23). Le mouvement de rotation du capot par rapport à la chape est donc limité dans son amplitude, pour éviter que la sangle ne pivote trop fortement vers l'arrière, lorsqu'elle vient donc au contact de l'épaulement (22).

En revanche, l'épaulement (21) est réalisé dans une position où il autorise le pivotement de sa sangle vers l'avant jusqu'à ce qu'elle puisse venir au contact de la fixation ou de la planche.

La figure 6 illustre l'extrémité de la sangle montée en incluant la chape (30) sur l'axe (40), le ressort de rappel (56), à l'exception du levier (60), mais intégrant les tiges longitudinales (18) et la pièce (12) sur laquelle est fixée la partie rembourrée (11) de la sangle. On constate donc que la chape peut pivoter autour de l'axe (40) qui est lui fixe par rapport à l'embase. Cette articulation permet donc le mouvement d'ouverture de la sangle pour permettre l'introduction du pied, puis la fermeture de la sangle lorsque celle-ci est ensuite rabattue sur la chaussure.

Complémentairement, le capot (23) pivote par rapport à son axe de montage (8) sur la chape (30), cet axe (8) étant dans les formes représentées, concourant avec l'axe de révolution (7) de l'axe (40) solidaire de l'embase. L'ensemble de ces deux mouvements d'articulation est donc assuré par l'intermédiaire d'un mécanisme unique et compact. Bien entendu, un tel mécanisme peut être utilisé pour les sangles avant et arrière de manière indifférente. Il peut être utilisé sur l'un et/ou l'autre côté de la sangle. Ainsi, il peut être utilisé comme illustré à la figure 7, pour le montage de la partie de la sangle qui comporte la crémaillère (70) destinée à coopérer en vue du serrage avec le mécanisme de cliquet présent sur l'autre portion de la sangle. Dans ce cas, le mécanisme caractéristique se réduit à l'axe (40) et la chape (30), dans la mesure où l'extrémité articulée de la crémaillère joue le rôle du capot (23) précédemment décrit.

Un tel dispositif présente donc l'avantage de rassembler au niveau d'une zone très localisée les deux mouvements de l'articulation permettant d'une part, l'ouverture de la sangle, et d'autre part, son rabattement sur l'embase lors du transport.

## Revendications

1. Fixation de surf des neiges (1), comportant une embase (2) sur laquelle est montée une sangle de serrage du pied (10), et dans laquelle la sangle (10) présente une capacité de mouvement autour d'un axe transversal (8) afin de permettre le rabattement de la sangle (10) en direction de l'embase (2), et dans laquelle au moins une partie de la sangle (10) possède une capacité de pivotement par rapport à l'embase pour permettre le mouvement de ladite partie de la sangle (10) vers l'extérieur pendant les manoeuvres de chaussage, ladite partie de la sangle est reliée à l'embase par l'intermédiaire d'un mécanisme (20) qui est articulé par rapport à l'embase autour d'un axe (7) parallèle au plan longitudinal médian de la fixation, de manière à autoriser le mouvement de la partie de la sangle (10) vers l'extérieur, ledit mécanisme (20) comportant une articulation pivot (8) avec ladite partie de la sangle pour autoriser le pivotement de ladite partie de la sangle selon un mouvement de rabattement en direction de l'embase (2), **caractérisée en ce que** l'axe (7) de pivotement du mécanisme par rapport à l'embase est concourant à l'axe (8) de pivotement de la partie de la sangle par rapport au mécanisme (20).

2. Fixation de surf des neiges selon la revendication 1, **caractérisée en ce que** le mécanisme (20) comporte des moyens de rappel (56) au niveau de son articulation sur l'embase (2), de manière à forcer la sangle à rester en position ouverte.

3. Fixation de surf des neiges selon la revendication 1, **caractérisée en ce que** le mécanisme (20) comporte des moyens (28) pour limiter l'amplitude de son mouvement en articulation par rapport à l'embase.

4. Fixation de surf des neiges selon la revendication 1, **caractérisée en ce qu'**elle comporte une portion en excroissance (28) solidaire de l'extrémité de la sangle, et venant au contact de l'embase (2) lorsque la sangle (10) atteint une position d'ouverture maximale.

5. Fixation de surf des neiges selon la revendication 1, **caractérisée en ce que** le mécanisme (20) comporte des moyens (60) pour forcer son mouvement d'articulation par rapport à l'embase, et provoquer le rabattement de la sangle (10) en direction du pied sous l'effet de la descente de la chaussure vers l'embase.

6. Fixation de surf des neiges selon la revendication 1, **caractérisée en ce que** les moyens pour forcer le mouvement d'articulation du mécanisme comportent un levier (60) solidaire de l'extrémité articulée de la sangle, et s'étendant en direction de l'intérieur de l'embase.

7. Fixation de surf des neiges selon la revendication 1, **caractérisée en ce que** la sangle (10) comporte un dispositif télescopique (12) relié au mécanisme (20) d'articulation, permettant le réglage de la longueur de la sangle.

8. Fixation de surf des neiges selon la revendication 1, **caractérisée en ce que** le mécanisme (20) comporte des moyens (25, 26, 32) de limitation du mouvement d'articulation en pivot de la sangle de l'avant vers l'arrière.

9. Fixation de surf des neiges selon la revendication 1, **caractérisée en ce que** le mécanisme (20) comporte :
■ un axe d'articulation (40) solidaire de l'embase,
■ une chape intermédiaire (30) comportant deux pattes (36) montées sur l'axe d'articulation (40) et une partie centrale (31) comportant une portion (18) formant l'axe de pivotement sur laquelle est montée la sangle.

10. Fixation de surf des neiges selon la revendication 9, **caractérisée en ce que** le mécanisme (20) comporte également un capot (23) monté avec capacité de pivotement sur la chape intermédiaire (30), ledit capot étant solidaire du reste de la sangle.

## Claims

1. Snowboard binding (1), comprising a base (2) on which a foot-gripping strap (10) is mounted, and in which strap (10) is capable of moving around a transversal axis (8) to enable strap (10) to be folded towards base (2), and in which at least part of strap (10) is capable of pivoting relative to the base to enable the said section of strap (10) to move outwards when shoes are put on, the said section of the strap is connected to the base via a mechanism (20) which is hinged relative to the base around an axis (7) which is parallel to the longitudinal middle plane of the binding, such that it enables this section of strap (10) to move outwards, said mechanism (20) also comprising a pivot hinge (8) with the said section of the strap to enable this section of the strap to pivot in a folding movement towards base (2), **characterised in that** the pivot axis (7) of the mechanism relative to the base is concurrent with pivot axis (8) of the section of the strap relative to mechanism (20).

2. Snowboard binding as claimed in claim 1, **characterised in that** mechanism (20) comprises return means (56) on the base (2) hinge in order to force the strap to remain in the open position.

3. Snowboard binding as claimed in claim 1, **characterised in that** mechanism (20) comprises means (28) to limit the amplitude of its pivoting movement relative to the base.

4. Snowboard binding as claimed in claim 1, **characterised in that** it comprises a protruding section (28) which forms an integral part of the end of the strap which comes into contact with base (2) when strap (10) reaches its maximum opening position.

5. Snowboard binding as claimed in claim 1, **characterised in that** mechanism (20) comprises means (60) to force its pivoting movement relative to the base and cause strap (10) to fold in the direction of the foot under the effect of the shoe moving down towards the base.

6. Snowboard binding as claimed in claim 1, **characterised in that** the means to force the pivoting movement of the mechanism comprise a lever (60) connected to the hinged end of the strap which extends towards the interior of the base.

7. Snowboard binding as claimed in claim 1, **characterised in that** strap (10) comprises a telescopic device (12) connected to the hinge mechanism (20) to adjust the length of the strap.

8. Snowboard binding as claimed in claim 1, **characterised in that** mechanism (20) comprises means (25, 26, 32) for limiting the pivoting movement of the strap towards the rear.

9. Snowboard binding as claimed in claim 1, **characterised in that** mechanism (20) comprises:
■ a hinge pin (40) connected to the base,
■ and an intermediary clevis (30) comprising two feet (36) mounted on hinge pin (40) and a central section (31) comprising a section (18) constituting the pivot pin on which the strap is mounted.

10. Snowboard binding as claimed in claim 9, **characterised in that** mechanism (20) also comprises a cowl (23) mounted so that it is capable of pivoting around intermediary clevis (30), said cowl being connected to the rest of the strap.

## Patentansprüche

1. Snowboard-Bindung (1), die eine Grundplatte (2) umfasst, auf der ein Riemen (10) zum Einspannen des Fußes montiert ist, und bei der der Riemen (10) eine Bewegungsmöglichkeit um eine Querachse (8) besitzt, um das Herunterklappen des Riemens (10) in Richtung auf die Grundplatte (2) zu gestatten, und bei der mindestens ein Teil des Riemens (10) eine Schwenkmöglichkeit bezüglich der Grundplatte besitzt, um die Bewegung dieses Teils des Riemens (10) nach außen während der Anpassungsmanöver zu gestatten, wobei dieser Teil des Riemens mit der Grundplatte über einen Mechanismus (20) verbunden ist, der an der Grundplatte um eine zur Mittellängsebene der Bindung parallele Achse (7) angelenkt ist, so dass die Bewegung des Teils des Riemens (10) nach außen zugelassen wird, wobei dieser Mechanismus (20) ein Schwenkgelenk (8) mit diesem Teil des Riemens umfasst, um die Verschwenkung dieses Teils des Riemens in einer Bewegung des Herunterklappens in Richtung auf die Grundplatte (2) zuzulassen, **dadurch gekennzeichnet, dass** die Achse(7) zur Verschwenkung des Mechanismus bezüglich der Grundplatte sich mit der Achse (8) zur Verschwenkung des Teils des Riemens bezüglich des Mechanismus (20) schneidet.

2. Snowboard-Bindung nach Anspruch 1, **dadurch gekennzeichnet, dass** der Mechanismus (20) auf Höhe seiner Anlenkung an der Grundplatte (2) Rückholmittel (56) umfasst, so dass der Riemen gezwungen ist, in offener Stellung zu bleiben.

3. Snowboard-Bindung nach Anspruch 1, **dadurch gekennzeichnet, dass** der Mechanismus (20) Mittel (28) umfasst, um die Amplitude seiner Schwenkbewegung bezüglich der Grundplatte zu begrenzen.

4. Snowboard-Bindung nach Anspruch 1, **dadurch gekennzeichnet, dass** sie einen mit dem Ende des Riemens fest verbundenen vorstehenden Teil (28) umfasst, der mit der Grundplatte (2) in Kontakt kommt, wenn der Riemen (10) eine Stellung maximaler Öffnung erreicht.

5. Snowboard-Bindung nach Anspruch 1, **dadurch gekennzeichnet, dass** der Mechanismus (20) Mittel (60) umfasst, um seine Schwenkbewegung bezüglich der Grundplatte zu erzwingen und das Herunterklappen des Riemens (10) in Richtung auf den Fuß unter der Wirkung der Abwärtsbewegung des Schuhs auf die Grundplatte zu zu bewirken.

6. Snowboard-Bindung nach Anspruch 1, **dadurch gekennzeichnet, dass** die Mittel zum Erzwingen der Schwenkbewegung des Mechanismus einen Hebel (60) umfassen, der mit dem angelenkten Ende des Riemens fest verbunden ist und sich in Richtung auf das Innere der Grundplatte zu erstreckt.

7. Snowboard-Bindung nach Anspruch 1, **dadurch gekennzeichnet, dass** der Riemen (10) eine Teleskopvorrichtung (12) umfasst, die mit dem Schwenkmechanismus (20) verbunden ist und die Verstellung der Länge des Riemens gestattet.

8. Snowboard-Bindung nach Anspruch 1, **dadurch gekennzeichnet, dass** der Mechanismus (20) Mittel (25, 26, 32) zur Begrenzung der Schwenkbewegung des Riemens von vorne nach hinten umfasst.

9. Snowboard-Bindung nach Annspruch 1, **dadurch gekennzeichnet, dass** der Mechanismus (20) umfasst:
- eine mit der Grundplatte fest verbundene Schwenkachse (40),
- eine Zwischengabel (30), die zwei auf der Schwenkachse (40) montierte Lappen und einen Mittelteil (31) umfasst, der einen Teil (18) umfasst, der die Schwenkachse bildet, auf der der Riemen montiert ist.

10. Snowboard-Bindung nach Anspruch 9, **dadurch gekennzeichnet, dass** der Mechanismus (20) ferner eine Kappe (23) umfasst, die an der Zwischengabel (30) mit einer Schwenkmöglichkeit montiert ist, wobei diese Kappe mit dem Rest des Riemens fest verbunden ist.
